# FASCICULE DE BREVET EUROPEEN

(11) **EP 0 057 654 B1**
(45) Date de publication et mention de la délivrance du brevet: **30.07.1986**
(21) Numéro de dépôt: 82440001.4
(22) Date de dépôt: 26.01.1982
(51) Int. Cl.: B27B 17/00, B25H 1/06

(54) **Equipement pour le tronçonnage de billes de bois, ou analogues**
Einrichtung zum Ablängen von Hölzern und dergleichen
Device for cutting logs or the like into lengths

(30) Priorité: 02.02.1981 FR 8102083
(43) Date de publication de la demande: 11.08.1982
(73) Titulaire: Bach, Emile, F-57330 Hettange-Grande (FR)
(72) Inventeur: Bach, Emile, F-57330 Hettange-Grande (FR)
(74) Mandataire: Ventavoli, Roger

## Description

La présente invention se rapporte au tronçonnage de billes de bois, ou analogues et concerne plus précisément un équipement permettant d'effectuer une telle opération.

Les équipements du type considéré, destinés principalement au grand public, sont essentiellement constitués d'un chevalet pour le support de la bille en position voulue et pourvu de moyens pour la fixation de la tronçonneuse assurant sa mobilité dans le plan de coupe choisi à l'extrémité du chevalet afin de pouvoir débiter la bille en bûches de longueur désirée.

On rappelle que les tronçonneuses habituellement utilisées à cet effet sont des dispositifs autonomes portables à organe de coupe motorisé, généralement une scie à chaîne montée en boucle fermée sur un guide lame dont une extrémité est libre et l'autre extrémité est engagée dans le carter contenant le moteur. Le carter est également pourvu de deux poignées pour la manoeuvre de l'ensemble.

On sait que les équipements connus du genre précité représentent un grand progrès dans le domaine du tronçonnage, tant sur le plan de la facilité de l'opération que sur celui de la sécurité de l'opérateur, notamment eu égard aux tronçon- neûses du type évoqué ci-avant qui sont des appareils relativement pesants et particulièrement dangereux, devant être manipulés avec précaution.

A cet égard, on peut souligner notamment qu'ils procurent un travail de découpe à hauteur d'homme, assurent une grande régularité des tâches répétitives de tronçonnage et permettent d'effectuer ces tâches en solitaire sans avoir à déposer puis à reprendre l'outil de coupe après chaque avancée de la bille sur le chevalet.

Toutefois, les équipements actuellement connus présentent, de par leur conception, des inconvénients.

En effet, comme le décrivent, par exemple, les brevets français n° 2440818 (Lacour), 1 499608 (Patry) ou 1 384 843 (Tromeca) la tronçonneuse est montée pivotante autour d'un axe fixe au niveau du carter moteur de sorte que l'opération de découpe s'effectue en faisant basculer l'outil dans le plan de coupe. Cette façon de faire, peu usuelle pour les tronçonneuses, nécessite de la part de l'opérateur, un apprentissage spécial d'autant que la manoeuvre de l'outil doit se faire dans le sens opposé à celui de sa pénétration dans la pièce à débiter.

Il faut noter, de plus, des inconvénients d'ordre économique, car pour éviter qu'au cours de la coupe la partie avant du carter vienne en butée contre la bille de bois, on est amené, soit de choisir des billes de diamètre relativement faible, soit d'éloigner l'axe d'articulation.

Le résultat reste cependant le même dans les deux cas, puisque la longueur utile de coupe de la scie ne peut être entièrement utilisée et l'on est donc obligé de mettre en oeuvre une tronçonneuse surdimensionnée par rapport à la taille des billes à tronçonner.

On connaît par ailleurs, du document US-A-846663, un dispositif de tronçonnage de troncs d'arbres posés au sol comprenant un bâti vertical que l'on vient placer à côté du tronc et sur lequel est monté coulissant un organe de coupe à scie sans fin maintenue horizontalement.

La présente invention a pour but de conserver les avantages de facilité et de sécurité propres à la coupe sur chevalet, tout en permettant la coupe de billes ayant une gamme de formats très large pouvant aller jusqu'à des diamètres de valeur égale à la longueur de l'organe de coupe.

A cet effet, l'invention a pour objet un équipement pour le tronçonnage de billes de bois, ou analogues, destiné à recevoir une tronçonneuse à organe de coupe motorisé par un moteur incorporé placé dans un carter et constitué par un chevalet porte-billes comportant un berceau de réception de la bille à tronçonner et pourvu, à l'une de ses extrémités, d'une structure pour la fixation de la tronçonneuse en assurant sa mobilité dans le plan de coupe, équipement caractérisé en ce que la structure pour la fixation de la tronçonneuse est constituée par une colonne de guidage verticale et par un chariot monté mobile en translation verticale sur la colonne de guidage et comportant des moyens d'assemblage pour solidariser ledit chariot avec le carter de la tronçonneuse en maintenant l'organe de coupe orienté horizontalement, ou sensiblement horizontalement, et en ce que le berceau de réception de la bille à tronçonner est constitué par un cadre incliné pourvu de butées pour la retenue de la bille et disposées de manière que leur surface d'appui pour la bille soit, par rapport à un plan contenant la face frontale du carter, légèrement décalée vers l'avant de ce plan en direction de l'organe de coupe.

Conformément à une réalisation préférée, le chariot mobile est monté sur roulettes se déplaçant le long de la colonne de guidage.

Selon une variante, cette colonne de guidage est un profilé en « H dont les faces de l'âme servent de surface de roulement.

Selon une autre variante, la colonne de guidage est constituée d'un montant tubulaire muni à son extrémité supérieure ouverte d'une poulie pour le support d'un contre-poids coulissant à l'intérieur du montant et relié au chariot mobile.

Conformément à une disposition avantageuse, le chariot mobile est pourvu d'un moyen de verrouillage, par-exemple un crochet, pouvant s'accrocher sur l'extrémité supérieure de la colonne de guidage de façon à assurer le maintien de la tronçonneuse en position d'attente.

Selon une autre variante préférée, le chevalet comporte un moyen pour le serrage de la bille à tronçonner contre le chevalet, ledit moyen s'adaptant au format de la bille et étant muni d'un organe de commande manoeuvrable au pied.

Avantageusement, ledit moyen de serrage est constitué par une pince formée d'éléments reliés bout à bout et articulés entre eux à la manière des phalanges d'un doigt, et assistée d'un ressort de rappel.

Comme on l'aura compris, l'invention consiste donc dans un équipement intégré, dont les éléments constitutifs sont réunis les uns aux autres de manière à former un tout matériel et fonctionnel.

La combinaison ainsi réalisée se traduit par la présence à une extrémité du chevalet et faisant corps avec lui, d'une structure porteuse de la tronçonneuse et permettant son déplacement vertical de bas en haut et inversement, en lui servant de guide.

De cette façon, le rôle de l'opérateur se limite à ralentir la descente de l'outil de coupe soumis à son propre poids, jusqu'au contact de la bille, à effectuer l'opération de sciage d'un tronçon, puis à remonter l'outil à une position d'attente à l'extrémité supérieure de la structure de support. L'opérateur avance alors la bille d'une distance égale à la longueur de tronçon voulue et recommence le cycle opératoire élémentaire indiqué ci-avant.

L'un des résultats spécifiques de l'invention réside dans le fait que le contrôle de l'outil de coupe ne s'effectue plus que dans une seule direction de l'espace, à savoir la direction verticale. Une telle possibilité permet notamment des coupes répétitives bien régulières selon des sections droites de la bille.

L'équipement proposé permet donc de réduire au strict minimum les interventions de l'opérateur sur la tronçonneuse, ce qui est de nature à limiter les risques de blessures et à retarder, voire à supprimer, l'apparition de fatigue, même dans le cas d'un outil pesant et peu maniable, comme les tronçonneuses habituelles.

Précisément, on aura compris que l'équipement selon l'invention se trouve parfaitement approprié à l'emploi d'une tronçonneuse à chaîne motorisée à moteur incorporé dont il permet de tirer un profit maximum.

En particulier, le déplacement de la tronçonneuse en translation verticale permet de garder celle-ci en position horizontale pour effectuer la coupe.

Il en résulte que les inconvénients liés à la présence du carter-moteur et qui apparaissent comme on l'a vu, lorsque la tronçonneuse est montée basculante (art antérieur) ne sont plus à craindre, de sorte que toute la course active de la chaîne scieuse peut être utilisée.

Il est possible par conséquent de mettre en oeuvre une tronçonneuse parfaitement dimensionnée par rapport au format des billes de taille maximum que l'on souhaite débiter.

En plus de cet avantage d'ordre économique, il faut souligner le fait que le déplacement en translation de la tronçonneuse, imposé par l'équipement selon l'invention s'écarte très peu de la manoeuvre naturelle de la tronçonneuse lorsque celle-ci est employée seule, de sorte que l'opérateur, même habitué au travail traditionnel de débitage de billes à la tronçonneuse, n'éprouvera aucune difficulté pour s'adapter au mode d'emploi propre à l'équipement selon l'invention.

Cette dernière sera bien comprise et d'autres aspects et avantages apparaîtront clairement au vu de la description qui suit donnée à titre d'exemple et en référence aux planches de dessin annexées, sur-lesquelles :
la figure 1 est une vue d'ensemble en perspective de l'équipement de tronçonnage,
la figure 2 est une vue de profil de l'équipement,
la figure 3 est une vue partielle agrandie montrant de face le chariot porte-tronçonneuse monté mobile sur une colonne profilée en « H •, telle que représentée sur la figure 1,
la figure 4 est une vue de dessus correspondant à la figure 3,
la figure 5 est une vue partielle agrandie montrant de côté le chariot porte-tronçonneuse monté mobile sur- une colonne tubulaire,
la figure 6 est une vue de dessus correspondant à la figure 5,
la figure 7 est une vue partielle de profil montrant le chevalet équipé d'une pince articulée pour le serrage des pièces à tronçonner.

L'équipement complet représenté sur les figures 1 et 2 est composé d'un chevalet 1 et d'une structure 3 pour le support et le guidage d'une tronçonneuse 2.

Pour la suite, on considèrera, de façon non limitative, que la tronçonneuse est du type à chaîne motorisée à moteur incorporé.

Cette dernière, étant d'un type courant du commerce, n'a pas été représentée sur la figure 1 pour des raisons évidentes de clarté.

La représentation schématique qui en est faite sur la figure 2 (ainsi que sur les figures 4 et 6) montre l'organe de coupe constitué par une scie à chaîne 50 montée en boucle fermée autour d'un guide lame 51 dont une extrémité est engagée dans le carter 52.

Ce dernier contient le moteur thermique d'actionnement de la chaîne 50 ainsi que le réservoir de carburant.

Il présente en outre, extérieurement une poignée d'extrémité 53 et une poignée latérale 54 visible sur la figure 4.

On va maintenant décrire en détail les éléments constitutifs propres de l'équipement selon l'invention, à savoir le chevalet 1 et la structure porte-tronçonneuse 3.

Le chevalet assure conjointement la stabilité au sol de l'équipement, le positionnement et le support de la bille à tronçonner, représentée en 4, et une garde au sol suffisante de celle-ci, compatible avec des conditions normales de travail, en position debout.

A cet effet, le chevalet est composé d'un berceau 5 formant un dièdre ouvert vers le haut, dans lequel repose la bille 4, et d'un trépied 6 sur lequel est monté le berceau.

Ce dernier est formé, d'une part, par un cadre 7 disposé obliquement et présentant un côté supérieur 8, un côté inférieur 9, tous deux horizontaux, et deux côtés latéraux inclinés 10 et 10', et, d'autre part, par des éléments verticaux 11 montés sur les côtés latéraux du cadre 7 et servant de butées coopérant avec les côtés latéraux pour maintenir la bille 4 lorsque celle-ci est mise en place sur le cadre 7.

Comme on le voit, une barre supplémentaire 12, également porteuse d'un élément vertical 11, est prévue à l'intérieur du cadre, parallèlement aux côtés latéraux, au voisinage du côté proche de la structure de support 3.

Une telle disposition permet de stabiliser les billes initialement courtes, ou raccourcies au cours de l'opération de tronçonnage.

L'emplacement des butées 11 sur les côtés du cadre 7 et sur la barre 12 est déterminé de façon que, comme on peut le voir sur la figure 2, toute la section droite de la bille 4 soit toujours placée sous la chaîne 50, en avant de la face frontale 55 du carter 52, dans les limites de la longueur de coupe définie par la longueur du guide lame 51. On évite ainsi que le corps de la bille à tronçonner fasse obstacle au passage du carter 52 lorsque celui ci se déplace verticalement de haut en bas sur sa colonne de guidage 17 au moment de la coupe.

Par ailleurs, si on prend soin, comme le montre la figure 2, de positionner ces butées 11 de manière que la face d'appui qu'elles offrent à la bille 4 soit la plus proche possible du plan vertical passant par la face frontale 55 du carter, on se place alors dans des conditions optimales d'utilisation de la longueur utile de coupe, ce qui permet en particulier de tronçonner en une seule opération de-coupe des billes de grands formats dont le diamètre peut aller jusqu'à égaliser la longueur du guide-lame 51. Cette caractéristique de l'invention est particulièrement intéressante sur le plan économique, car le prix de vente des tronçonneuses à chaîne motorisée est généralement lié à la taille du guide-lame.

Le trépied 6 présente un pied 13 de grande longueur fixé sur la partie centrale du côté supérieur 8 du cadre, et deux pieds 14 et 15 fixés aux extrémités du côté inférieur 9.

La rigidité du chevalet est assurée par une entretoise 16 reliant le pied 13 au côté inférieur 9 du cadre. L'ensemble du chevalet est réalisé par soudage de profilés tubulaires carrés du commerce.

La structure 3 assure à la fois le guidage vertical de la tronçonneuse au cours du travail, et son maintien en position d'attente.

Cette structure est composée d'une colonne 17 disposée au voisinage d'une extrémité du chevalet et d'un chariot porte tronçonneuse 18 monté mobile sur la colonne 17.

Comme on le voit, la structure 3 et le chevalet 1 forment un ensemble monobloc, l'élément commun étant la colonne 17, dont la partie inférieure forme le pied 15 du chevalet. A cet effet, le côté inférieur 9 du cadre présente une partie terminale 19 se prolongeant légèrement au delà de la limite du cadre 7 et fixée à son extrémité sur la colonne 17, laquelle forme ainsi à la fois un pied du trépied et le support guide du chariot mobile 18.

On va maintenant décrire plus en détail la structure 3 en se référant également aux figures 3 et 4.

Comme on le voit, la colonne 17 est un profilé en « H », le long duquel se déplace le chariot porte-tronçonneuse 18. Ce dernier présente deux joues 20 et 21 disposées parallèlement aux membrures du profilé et reliées entre-elles à distance par quatre entretoises 22. Chaque entretoise constitue un axe de rotation portant une roulette 23 placée au contact de l'âme 24 du profilé. Le chariot ainsi réalisé comporte donc quatre roulettes 23 disposées par paires en regard l'une de l'autre par rapport à l'âme 24. Ces roulettes se déplacent dans les deux gorges formées par le profilé en « H •, dont les faces de l'âme servent de surface de roulement et dont les membrures jouent le rôle de glissières de guidage.

Par ailleurs, la joue 20 du chariot est munie d'une portée 26 pour la fixation de la tronçonneuse 2 à l'horizontale par boulonnage sur le côté du carter moteur 52 de celle-ci. La plaque 26 est rapportée sur la joue 20 par l'intermédiaire d'une cale d'écartement 25.

L'autre joue, référencée 21, est pourvue d'une chappe 27 sur laquelle s'articule un cliquet de verrouillage 28 orienté verticalement. L'extrémité supérieure du cliquet forme un crochet recourbé vers l'intérieur et dépassant légèrement des limites du chariot de manière à pouvoir prendre appui sur l'extrémité de la colonne 17 lorsque le chariot est en position haute. On assure de cette façon, le verrouillage du système lors des phases d'attente. Le déblocage s'effectue simplement à la main en écartant le cliquet vers l'extérieur.

Comme on le voit sur la figure 3, il peut être prévu, à l'extrémité supérieure de l'âme 24, un cran de sécurité 29 dans lequel vient s'engager le cliquet de verrouillage 28. Bien entendu, ce cran n'est pas indispensable. Il se justifie, le cas échéant, lorsque le cliquet est centré sur la joue 21. Si on le décale légèrement, il peut alors s'accrocher, avec une égale sécurité, directement à l'extrémité de la membrure.

L'équipement qui vient d'être décrit est plus spécialement conçu pour les tronçonneuses petites et moyennes.

Dans le cas des tronçonneuses plus lourdes, il est avantageux d'opter pour la variante de réalisation montrée sur les figures 5 et 6 et qui met en oeuvre un contre-poids équilibrant le poids de l'équipage mobile composé du chariot et de la tronçonneuse.

Dans cette variante, le profilé en « H a été remplacé par un montant tubulaire 30 de section droite rectangulaire.

Le chariot porte-tronçonneuse, ici référencé 31, est entièrement enveloppant et son gabarit a été déterminé pour pouvoir s'engager autour du montant tubulaire 30. Il présente d'autre part, une plaque horizontale 32 conformée en «T*. sur laquelle vient se fixer une tronçonneuse 2' de forte taille. Par ailleurs, le chariot 31 présente une entretoise supplémentaire 33 dont le rôle est précisé par la suite.

Comme on le voit, une masse 34 est suspendue à l'intérieur du montant tubulaire, servant de contre poids à l'équipage mobile. A cet effet, le contre-poids 34 est relié, par un cable 35, à l'entretoise 33 du chariot au moyen d'une poulie à gorge 36 prévue, à cet effet, à l'extrémité supérieure ouverte du montant 30.

Ce contre-poids peut avantageusement être constitué de plaquettes de fonte empilées et amovibles, dont le nombre variable est déterminé dans chaque cas, en fonction du poids de la tronçonneuse 2' choisie.

On comprend que, dans ces conditions, l'opérateur ne fournit que l'effort nécessaire pour vaincre les frottements du chariot 31 sur le montant 30.

Le choix d'un montant tubulaire 30 à section droite rectangulaire, sans être indispensable, est néanmoins avantageux, car d'une part, les grandes parois latérales coopèrent avec les joues du chariot pour assurer ainsi le blocage de ce dernier en rotation autour du montant et, d'autre part, les petites parois latérales offrent aux roulettes 23 du chariot des surfaces de roulement bien planes.

On aura sans doute déjà compris que, dans cette variante, le cliquet de verrouillage peut être supprimé puisque, si la condition d'équilibre est remplie par le contre-poids 34, l'équipage mobile demeure fixe quelque soit sa position en hauteur sur le montant.

Conformément à l'invention, il est très avantageusement prévu sur le chevalet, des moyens de serrage de la bille à commande au pied et adaptant la prise au format de la bille pour assurer une parfaite immobilisation de cette dernière lors du sciage. Une forme de réalisation de ces moyens est visible sur la figure 1.

Il s'agit, dans cet exemple, d'une simple chaîne métallique à maillons 37.

Une extrémité de la chaîne est fixée sur le chevalet à un niveau inférieur à celui de la bille 4 et à l'opposé de l'opérateur par rapport à cette dernière.

L'autre extrémité est pourvue d'un organe de commande du serrage, constitué d'un étrier 38 pouvant accueillir le pied de l'opérateur. La partie centrale de la chaîne encercle, comme on le voit, le dessus de la bille et le serrage de celle-ci sur le chevalet est assuré par simple pression du pied de l'opérateur dans l'étrier. L'opérateur conserve ainsi ses mains disponibles pour la manoeuvre de la tronçonneuse.

Une forme de réalisation préférée du moyen de serrage est représentée sur la figure 7, et consiste en une pince 40, (volontairement grossie), formée d'une succession d'éléments tubulaires 41 mis bout à bout et articulés entre eux à la manière des phalanges d'un doigt.

Cette pince est fixée à l'une de ces extrémités sur une pièce rapportée 42 reliant le côté 10' à la barre 12 (figure 1) au voisinage des montants 11.

L'autre extrémité, laissée libre, est pourvue d'une griffe 43 et se trouve reliée, par un câble 44 traversant tous les éléments 41, à une pédale 45 présentant à cet effet un anneau de fixation 46.

La pédale 45, actionnable à une extrémité par le pied de l'opérateur, a son autre extrémité en prise dans une chappe d'articulation 47 fixée à la base du pied 13 du chevalet.

La manoeuvre de la pédale vers le bas permet à la pince 40 de venir emprisonner la bille 4, comme le montre la figure, avec une prise variable qui s'adapte au format de la bille.

Un tendeur élastique 48, ou tout autre moyen approprié, est prévu le long de la pince 40 sur son côté extérieur. Ce tendeur fait office de ressort de rappel assurant automatiquement l'ouverture de la pince lorsque la pédale de commande n'est plus sollicitée.

Des butées d'arrêts 49 sont également prévues sur les éléments 41 et qui coopèrent avec ces derniers au niveau de chaque point d'articulation de la pince pour bloquer son mouvement d'ouverture lorsque tous les éléments se trouvent alignés.

Ainsi qu'on l'aura observé, l'équipement selon l'invention, est avantageusement constitué d'une ossature métallique composée de profilés ou de tubes que l'on trouve aisément dans le commerce et assemblés entre-eux par soudure. On réalise ainsi un ensemble à faible coût, alliant solidité et légèreté.

Parmi les nombreux avantages, procurés par l'équipement selon l'invention, autres que ceux déjà indiqués, on peut citer notamment :
sa capacité à recevoir tous les types de tronçonneuses,
des conditions de travail confortables avec un minimum de mouvements et d'efforts de la part de l'opérateur en lui évitant tout déplacement et contorsions inutiles,
une plus grande productivité, alliée à une sécurité accrue et à une parfaite régularité de l'opération de débitage,
un meilleur contrôle du travail de coupe et une qualité constante de ce dernier,
la possibilité d'effectuer ce travail en solitaire.

De façon générale, on peut dire que l'on retrouve, grâce à l'invention, tous les attraits d'un équipement intégré dans le cas de travaux manuels fastidieux, répétitifs et dangereux.

De plus, l'équipement peut être d'une grande rusticité puisque les travaux à effectuer ne sont pas soumis à des exigences particulières de précision.

En outre, il est clair que l'équipement proposé représente un préalable tout à fait adapté en vue d'une éventuelle automaticité de l'opération de tronçonnage des billes.

Il va de soi que l'invention ne saurait se limiter aux exemples décrits mais s'étend à de multiples variantes ou équivalents dans la mesure où sont respectées les caractéristiques contenues dans les revendications annexées.

Ainsi, les butées 11 du cadre 7 ne sont pas obligatoirement verticales. Bien que cette orientation soit la plus avantageuse, il reste possible de prévoir des butées inclinées dans la mesure où le plan vertical passant par la face frontale 55 du carter 52 n'est jamais secant avec la bille à tronçonner d'une part, et dans la mesure, d'autre part, où ce plan vertical est un plan tangent à la bille lorsque celle-ci présente un format maximal compatible avec son tronçonnage par une seule opération de coupe, c'est à dire d'un format dont le diamètre, dans le plan de coupe, est égal à la longueur utile de coupe.

Il est clair que cette condition peut être aisément satisfaite, quelque soit le format de la bille, lorsque les butées 11 sont verticales. Toutefois, d'autres orientations, inclinées sur la verticale, peuvent également convenir et sont facilement déterminables pour une longueur utile de coupe donnée ou, ce qui revient au même, pour un format maximal de bille donnée.

De même, le chevalet peut présenter trois pieds ou plus.

Si l'un des pieds doit faire partie de la structure 3 de support et de guidage de la tronçonneuse, il importe seulement que ledit pied soit décalé en dehors des limites du chevalet à l'une de ses extrémités. Le décalage peut bien entendu avoir lieu à droite ou à gauche du chevalet, selon que l'on destine l'équipement à un opérateur droitier ou gaucher respectivement.

De même, il est tout à fait possible de concevoir le chevalet selon une structure télescopique, en réalisant par exemple les côtés supérieur 8 et inférieur 9 en deux branches coulissant l'une dans l'autre.

Cette disposition présente l'avantage de pouvoir réduire momentanément l'encombrement de l'équipement et le rendre ainsi plus aisément transportable.

Ce but peut bien entendu être atteint par d'autres dispositions équivalentes, par exemple au moyen d'un cadre en deux parties repliables articulées sur des charnières et solidarisées par boulonnage.

De même encore, il est avantageux de prévoir sur le chevalet un tablier 39, placé entre le pied 13 et la base de la colonne support, et destiné à protéger le pied de l'opérateur contre la chute de tronçons découpés en renforçant, de surcroît, la solidité de l'ensemble.

Par ailleurs, on peut prévoir à l'extrémité supérieure de la colonne de guidage, une butéè de sécurité pour empêcher que, suite à une erreur de manoeuvre, l'équipage mobile ne s'échappe vers le haut.

Toutefois, on prévoira avantageusement à cet égard, une butée escamotable permettant, lorsqu'on le souhaite, de dégager aisément le chariot de son support de manière à faciliter son assemblage avec la tronçonneuse ou à éviter le démontage de celle-ci, lorsqu'on désire s'en servir pour exécuter d'autres travaux.

De même, et plus particulièrement dans le cas de la variante à montant tubulaire, le chariot roulant peut être remplacé par un chariot coulissant, pour lequel il sera prévu un simple jeu fonctionnel avec le montant guide.

De même encore, on peut, si on le désire, en plus du mouvement de translation verticale de la tronçonneuse, prévoir une possibilité de basculement de celle-ci dans le plan de coupe, comme le propose l'état connu de la technique évoqué au début.

A cet effet, il suffit de remplacer la plaque de fixation par boulonnage 26 par un axe d'articulation horizontal perpendiculaire à la joue 20 du chariot-porteur.

La tronçonneuse peut alors être suspendue à cet axe, comme le décrit le brevet français n° 2440818 (Lacour) déjà cité, à l'aide par-exemple d'un manchon pivotant et pourvu d'une pièce d'ancrage fixée sur le dessus du carter moteur 52.

Par ailleurs, il doit être compris que l'invention ne se limite pas au tronçonnage de billes pour en faire des bûches de chauffage, mais que son domaine d'utilisation s'étend à des opérations de débitage de pièces autres, tels que planches, chevrons, poutres, etc... ainsi que de pièces en tout autre matériau que le bois, susceptible de pouvoir être scié.

## Revendications

1. Equipement pour le tronçonnage de billes de bois, ou analogues, destiné à recevoir une tronçonneuse à organe de coupe motorisé par un moteur incorporé placé dans un carter et constitué par un chevalet porte-billes comportant un berceau de réception de la bille à tronçonner et pourvu à l'une de ses extrémités d'une structure pour la fixation de la tronçonneuse en assurant sa mobilité dans le plan de coupe, équipement caractérisé en ce que la structure (3) pour la fixation de la tronçonneuse (2) est constituée par une colonne de guidage verticale (17, 30) et par un chariot (18, 31) monté mobile en translation verticale sur la colonne de guidage (17, 30) et comportant des moyens d'assemblage pour solidariser ledit chariot avec le carter (52) de la tronçonneuse en maintenant l'organe de coupe (50) orienté horizontalement, ou sensiblement horizontalement, et en ce que le berceau (5) de réception de la bille (4) à tronçonner est constitué par un cadre incliné (7) pourvu de butées (11) pour la retenue de la bille et disposées de manière que leur surface d'appui pour la bille soit, par rapport à un plan contenant la face frontale (55) du carter (52), légèrement décalée vers l'avant de ce plan en direction de l'organe de coupe (50).

2. Equipement selon la revendication 1 caractérisé en ce que le chariot mobile (18, 31) est pourvu de roulettes (23) se déplaçant le long et en contact avec la colonne de guidage (17, 30).

3. Equipement selon la revendication 2 caractérisé en ce que la colonne de guidage est un profilé en « H (17) dont les faces de l'âme (24) servent de surface de roulement au chariot mobile (18).

4. Equipement selon les revendications 1 ou 2 caractérisé en ce que la colonne de guidage est un montant tubulaire (30) muni à son extrémité supérieure ouverte d'une poulie (36) pour le support d'un contre-poids (34) coulissant à l'intérieur du montant (30) et relié au chariot mobile (18, 31).

5. Equipement selon les revendications 1 ou 2 caractérisé en ce que le chariot mobile (18, 31) comporte un moyen de verrouillage (28) pouvant s'accrocher à l'extrémité supérieure de la colonne (17, 30) de façon à assurer le maintien de la tronçonneuse (2) en position d'attente.

6. Equipement selon la revendication 1 caractérisé en ce que la partie inférieure (15) de la colonne de guidage (17, 30) constitue un pied du chevalet (1), ledit pied (15) étant décalé au-delà de l'extrémité du berceau (5) destiné à recevoir la bille (4) à tronçonner.

7. Equipement selon la revendication 1 caractérisé en ce que le chevalet (1) comporte un moyen (37, 40) pour immobiliser la bille (4) par serrage temporaire contre le chevalet, ledit moyen de serrage (37, 40) adaptant sa prise au format de la bille et étant muni d'un organe de manoeuvre (38, 45) manoeuvrable au pied.

8. Equipement selon la revendication 7 caractérisé en ce que ledit moyen de serrage est un organe (40) formant pince, constitué par une succession d'éléments (41) reliés bout à bout et articulés entre eux à la manière des phalanges d'un doigt, ledit organe étant assisté d'un ressort de rappel (48) assurant son ouverture automatique.

## Claims

1. Device for cutting logs or the like into lengths, adapted to receive a motor saw with a cutting element motorized by a built-in motor located in a housing and consisting of a log- supporting stand comprising a cradle for receiving the log to be cut and provided at one of its ends with a structure for the attachment of the motor saw ensuring its mobility on the cutting plane, said device being characterized in that the structure (3) for the attachment of the motor saw (2) consists of a vertical guide pillar (17, 30) and a traveller (18, 31) mounted so as to be movable in vertical displacement on the guide pillar (17, 30) and comprising assembling means for stiffening said traveller with the housing (52) of the motor saw while keeping the cutting element (50) oriented horizontally, or substantially horizontally, and in that the cradle (5) for receiving the log (4) to be cut consists of a sloped frame (7) provided with abutments (11) for retaining the log and disposed in such a way that their bearing surface for the log is slightly offset, with respect to a plane containing the front face (55) of the housing (52), toward the front of this plane in the direction of the cutting element (50).

2. The device according to claim 1, characterized in that the movable traveller (18, 31) is provided with rollers (23) which slide along and in contact with the guide pillar (17, 30).

3. The device according to claim 2, characterized in that the guide pillar is an « H ..-section (17), the surfaces of its web (24) acting as a rolling surface for the movable traveller (18).

4. The device according to claims 1 or 2, characterized in that the guide pillar is a tubular bearer (30) provided with at its upper open end with a pulley (36) for supporting a counterweight (34) sliding inside the bearer (30) and connected with the movable traveller (18, 31).

5. The device according to claims 1 or 2, characterized in that the movable traveller (18, 31) comprises a locking means (28) capable of hooking onto the upper end of the pillar (17, 30) so as to assure that the motor saw (2) is held in the ready position.

6. The device according to claim 1, characterized in that the lower part (15) of the guide pillar (17, 30) constitutes a base of the stand (1), said base (15) being offset beyond the end of the cradle (5) adapted to receive the log (4) to be cut.

7. The device according to claim 1, characterized in that the stand (1) comprises a means (37, 40) for immobilizing the log (4) by temporarily clamping it against the stand, said clamping means (37, 40) adapting its grasp to the format of the log and being provided with an actuating element (38, 45) operable by foot.

8. The device according to claim 7, characterized in that said clamping means is an element (40) forming pincers, consisting of a succession of elements (41) connected end to end and joined together in the manner of the joints of a finger, said element being assisted by a restoring spring (48) which assures its automatic opening.

## Patentansprüche

1. Einrichtung zum Ablängen von Hölzern oder dgl., die zur Aufnahme einer Kreissäge mit einer motorisierten Schneidvorrichtung dient, welche von einem Motor angetrieben wird, der in einem Gehäuse untergebracht ist und die aus einem die Hölzer aufnehmenden Sägebock besteht, der ein Traggestell zur Aufnahme des zu zersägenden Holzes aufweist und die an einem ihrer Enden mit einem Aufbau zur Befestigung der Kreissäge versehen ist, wobei deren Beweglichkeit in der Schneidebene gewährleistet ist, dadurch gekennzeichnet, daß der Aufbau (3) zur Befestigung der Kreissäge (2) aus einer senkrechten Führungssäule (17, 30) besteht und aus einem Schlitten (18, 31), der in senkrechter Richtung schiebebeweglich an der Säule (17, 30) angeordnet ist, daß sie eine Verbindungsanordnung aufweist zum Verbinden des Schlittens mit dem Gehäuse (52) der Kreissäge, so daß die Schneidvorrichtung (50) waagrecht oder im wesentlichen waagrecht ausgerichtet ist und daß das Traggestell (5) zur Aufnahme des zu zersägenden Holzes (4) aus einem geneigten Rahmen (7) besteht, der mit Anschlägen (11) zur Halterung des Holzes versehen ist, die derart angeordnet sind, daß ihre Anschlagfläche für das Holz bezüglich einer Ebene, die die Vorderfläche (55) des Gehäuses (52) enthält, geringfügig vor diese Ebene in Richtung der Schneidvorrichtung (50) verschoben ist.

2. Einrichtung nach Anspruch 1, dadurch gekennzeichnet, daß der bewegliche Schlitten (18, 31) mit Rollen (23) versehen ist, die sich entlang der Führungsschiene (17, 30) und in Berührung mit ihr verschieben.

3. Einrichtung nach Anspruch 2, dadurch gekennzeichnet, daß die Führungssäule ein H-förmiges Profil (17) aufweist, wobei die Stegflächen (24) als Rollfläche für den beweglichen Schlitten (18) dienen.

4. Einrichtung nach Ansprüchen 1 oder 2, dadurch gekennzeichnet, daß die Führungssäule eine rohrförmige Stütze (30) ist, deren oberes offenes Ende mit einer Riemenscheibe (36) zur Abstützung eines Gegengewichts (34) versehen ist, das im Inneren der Stütze (30) gleitet und mit dem beweglichen Schlitten (18, 31) verbunden ist.

5. Einrichtung nach Ansprüchen 1 oder 3, dadurch gekennzeichnet, daß der bewegliche Schlitten (18, 31) eine Verriegelungsanordnung (28) aufweist, die am oberen Ende der Führungssäule (17, 30) derart eingreifen kann, daß sie die Halterung der Kreissäge (2) in Wartestellung gewährleistet.

6. Einrichtung nach Anspruch 1, dadurch gekennzeichnet, daß deruntere Abschnitt (15) der Führungssäule (17, 30) einen Fuß für den Sägebock (1) bildet, wobei der Fuß (15) über das Ende des Traggestells (5) zur Aufnahme des zu zersägenden Holzes (4) hinaus verschoben ist.

7. Einrichtung nach Anspruch 1, dadurch gekennzeichnet, daß der Sägebock (1) eine Anordnung (37, 40) zur Festlegung des Holzes (4) durch zeitweises Klemmen gegen den Sägebock aufweist, wobei die Klemmanordnung (37, 40) ihren Klemmgriff an den Umfang des Holzes anpaßt und mit einem fußbetätigbaren Betätigungsteil (38, 45) versehen ist.

8. Einrichtung nach Anspruch 7, dadurch gekennzeichnet, daß die Klemmanordnung ein zangenartiges Teil (40) ist, das aus einer Folge endseitig und gelenkig wie die Glieder eines Fingers miteinander verbundener Einzelteile besteht, wobei das Teil von einer Rückholfeder (48) beaufschlagt ist, die dessen automatisches Öffnen gewährleistet.
